# EUROPÄISCHE PATENTSCHRIFT

(11) **EP 2 379 830 B1**
(45) Veröffentlichungstag und Bekanntmachung des Hinweises auf die Patenterteilung: **12.02.2014**
(21) Anmeldenummer: 09798889.3
(22) Anmeldetag: 17.12.2009
(51) Int. Cl.: E05F 3/22, E05F 3/12

(54) **TÜRSCHLIESSER**
DOOR CLOSER
FERME-PORTE AUTOMATIQUE

(30) Priorität: 19.12.2008 DE 102008063885
(43) Veröffentlichungstag der Anmeldung: 26.10.2011
(73) Patentinhaber: Dorma GmbH + Co. KG, 58256 Ennepetal (DE)
(72) Erfinder: SALUTZKI, THOMAS, 58456 Witten (DE)
(86) Internationale Anmeldenummer: PCT/EP2009/009155
(87) Internationale Veröffentlichungsnummer: WO 2010/069598

(56) Entgegenhaltungen:
- DE-A1- 2 819 334
- DE-A1-102006 012 757
- GB-A- 2 323 409

## Beschreibung

Die Erfindung betrifft einen Türschließer zum Öffnen und/oder Schließen einer Tür mit einer Schließerwelle, die mit der Tür koppelbar ist, mit zumindest einem Kolben, der mit der Schließerwelle in Wirkverbindung steht und innerhalb eines Gehäuses bewegbar angeordnet ist, zumindest einer Feder, die mit einer Federverstellung verbunden ist, wobei die Federverstellung mit einem Getriebe in Wirkverbindung steht, zumindest einem Magnetventil, welches auf der Federseite des Türschließers angeordnet ist, wobei das Getriebe im Anschluss an den Federraum angeordnet ist und sich im Ventilblock des Magnetventils befindet.

Ein gattungsgemäßer Türschließer ist in der DE 10 2004 031 898 B4 angegeben, bei dem ein Magnetventil auf der Federraum abgewandten Seite des Türschließergehäuses angeordnet ist, wodurch ein relativ großer Abstand von dem Drehpunkt der Tür bis zur Drehachse der Antriebsdrehachse der Schließerwelle vorliegt, an dem ein Gestänge oder eine Gleitschiene angeordnet ist. Hierdurch besteht der Nachteil, dass zusätzliche Kraftmomente vorgehalten werden müssen, um eine entsprechende Tür schließen zu können. Ein weiterer Nachteil besteht darin, dass bei einer Türblattmontage des Türschließers das Magnetventil an eine Wand anschlagen kann, bevor die Tür einen Öffnungswinkel von ca. 180° erreicht hat.

In der DE 93 08 568 U ist ein Türschließer beschrieben, der eine Federverstellung besitzt. Diese Federverstellung hat den Nachteil, dass sie stirnseitig des Türschließers zu bedienen ist, wobei keine Möglichkeit besteht, weitere Bauteile modulartig anbringen zu können.

In der DE 10 2006 012 757 A1 ist eine Türbetätigungsvorrichtung beschrieben, welche in eine Tür integriert wird und eine Federverstellung besitzt. Bei der integrierten Montage der Türbetätigungsvorrichtung wird die Federverstellung von der oberen Seite der Türbetätigungsvorrichtung durchgeführt, da ansonsten im eingebauten Zustand der Türbetätigungsvorrichtung kein Zugriff auf die Federverstellung möglich ist. Dieser Aufbau der Federverstellung stellt sich als nachteilig heraus, falls die Türbetätigungsvorrichtung auf ein Türblatt oder auf dem Rahmen einer Tür befestigt wird. Da die Drehachse der Werkzeugaufnahme parallel zur Antriebsdrehachse der Welle verläuft, die mit der Tür koppelbar ist, kann die Federverstellung lediglich von der oberen Seite oder von der unteren Seite der Türbetätigungsvorrichtung bedient werden, welches davon abhängig ist, ob die Türbetätigungsvorrichtung an einer DIN links Tür oder an einer DIN rechts Tür angeordnet ist.

Die GB 2 323 409 A offenbart einen Türschließer zum Öffnen und Schließen einer Tür, wobei der Türschließer ein Magnetventil aufweist, welches auf der Federseite des Türschließers angeordnet ist. Der Türschließer besitzt einen Federraum, wobei im Anschluss an den Federraum ein Ventilblock mit einem Magnetventil angeordnet ist. Der Ventilblock besitzt Vorkehrungen zur Aufnahme weiterer Komponenten.

Türschließer finden insbesondere bei Brandschutztüren Verwendung, die von Hand geöffnet werden müssen. Diese Brandschutztüren besitzen die Charakteristik, dass sie durch ihre Bauart ein gewisses Eigengewicht vorweisen, welches sich bei der Handbetätigung als nachteilig erweist, da der Nutzer einen großen Kraftaufwand aufbringen muss, um die Brandschutztür öffnen zu können.

Die Aufgabe der vorliegenden Erfindung ist es, einen Türschließer mit einem Magnetventil der genannten Art weiterzubilden, mit dem Türen wie beispielsweise Brandschutztüren bestückt werden können, wodurch eine kompaktere Gesamtanordnung des Türschließers erreicht wird, wobei bei Türblattmontage des Türschließers ein Öffnungswinkel des Türflügels von größer 180° erreicht wird und gleichzeitig die Funktionalität einer Federverstellung zuverlässig sicherzustellen ist sowie eine modulartige Anordnung für weitere Komponenten vorgesehen ist.

Zur Lösung dieser Aufgabe wird ein Türschließer mit den Merkmalen des Anspruchs 1 vorgeschlagen. In den abhängigen Ansprüchen sind bevorzugte Weiterbildungen ausgeführt.

Dazu ist erfindungsgemäß vorgesehen, dass im Anschluss an den Federraum ein Ventilblock mit einem Magnetventil angeordnet ist, wobei in dem Ventilblock ein Getriebe vorhanden ist, welches durch einen Flansch mit der Federkraftverstellung in Wirkverbindung steht und frontseitig zu bedienen ist, wobei der Ventilblock Vorkehrungen zur Aufnahme weiterer Komponenten aufweist. Durch die frontseitige Bedienbarkeit des Getriebes kann der Türschließer für eine DIN links Tür als auch für eine DIN rechts Tür eingesetzt werden. Weiterhin können zusätzliche Komponenten wie beispielsweise eine Rauchmeldeeinheit aufgenommen werden.

Eine die Erfindung verbessernde Maßnahme sieht vor, dass das Getriebe aus einem Kegelradgetriebe, welches aus mindestens zwei Kegelrädern besteht. Durch die Anordnung eines Kegelradgetriebes wird auf einfache Weise eine Krafteinleitung umgelenkt.

In einer vorteilhaften Ausführungsform ist an dem frontseitigen Kegelrad eine Bedienaufnahme vorhanden. Dies besitzt den Vorteil, dass der Türschließer im Anschluss an den Ventilblock mit weiteren Komponenten ausgestattet werden kann, wie beispielsweise einer Rauchmeldeeinheit, wobei der Zugriff zur Federkraftverstellung sichergestellt ist.

Vorteilhafterweise besitzen die Drehachse des Kegelrades mit der Bedienaufnahme und die Antriebsachse einen Winkel von 90° zueinander. Dadurch ist gewährleistet, dass die Bedienung der Federkraftverstellung grundsätzlich von der Frontseite des Türschließers durchgeführt werden kann.

In einer bevorzugten Ausführungsform wird der Ventilblock an das Gehäuse des Türschließers angeschraubt. Hierdurch ist eine einfache Montage des Ventilblocks am Gehäuse des Türschließers gewährleistet.

Eine weitere vorteilhafte Ausführungsform kann dadurch erreicht werden, dass an dem Ventilblock modulartig weitere Komponenten angeordnet werden. Hierdurch besteht die Möglichkeit, unterschiedliche Funktionen an dem Türschließer anbringen zu können, ohne sich im Vorfeld festlegen zu müssen. Die werksseitige Montage bleibt durch die modulartige Montagemöglichkeit flexibel.

Weitere Vorteile, Merkmale und Einzelheiten der Erfindung ergeben sich aus der nachfolgenden Beschreibung, in der unter Bezugnahme auf die Zeichnungen mehrere Ausführungsbeispiele der Erfindung im Einzelnen beschrieben sind.

Es zeigen:
- Figur 1:: ein Türschließer mit einer Gleitschiene, wobei der Türschließer auf dem Türblatt und die Gleitschiene auf den Rahmen einer Tür montiert sind,
- Figur 2:: den Türschließer mit Ventilblock und Magnetventil in einer frontseitigen Ansicht,
- Figur 3:: eine Detailansicht aus Figur 2,
- Figur 4:: einen Teilausbruch aus Ansicht Y von Figur 3,
- Figur 5:: eine perspektivische Ansicht des Türschließers aus Figur 2,
- Figur 6:: eine Detailansicht aus Figur 5,
- Figur 7:: eine perspektivische Rückansicht des Türschließers aus Figur 5,
- Figur 8:: eine Explosionszeichnung des Ventilsblocks in Angrenzung an den Türschließer,

In Figur 1 wird ein Türschließer 3 dargestellt, der mit einer Gleitschiene 4 verbunden ist. Der Türschließer 3 ist auf dem Türblatt der Tür 2 montiert, wobei die Gleitschiene 4 auf dem Rahmen 1 angeordnet ist. Die Drehachse 13 und die Antriebsdrehachse 14 haben einen Abstand X zueinander.

Die Figur 2 zeigt in einer Frontansicht einen Türschließer 3 mit dem Ventilblock 5 und einem Magnetventil 6.

In Figur 3 wird eine Detailansicht aus der Figur 2 gezeigt, bei der die Frontfläche 10 des Türschließers 3 angegeben ist. Weiterhin sind im Ventilblock 5 die Kegelräder 8 und 9 angegeben, wobei das Kegelrad 8 eine Bedienaufnahme 7 aufweist. Im Anschluss an den Ventilblock 5 befindet sich das Magnetventil 6. Zusätzlich ist in der Figur 3 eine Ansichtenrichtung Y angegeben.

Die Figur 4 zeigt einen Teilausschnitt aus der Ansichtenrichtung Y aus Figur 3. Hierbei sind die Kegelräder 8 und 9 sowie die Bedienaufnahme 7, der Flansch 15 sowie der Federraum 17 erkennbar, wobei weiterhin das Magnetventil 6 dargestellt ist.

Bei der Figur 5 handelt es sich um eine perspektivische Ansicht des Türschließers 3, bei der die Frontfläche 10 sowie die Bedienaufnahme 7 und der Antrieb 12 dargestellt sind.

Die Figur 6 zeigt eine Detailansicht der Figur 5. Der Türschließer 3 weist den Ventilblock 5 und das Magnetventil 6 auf, wobei im Ventilblock 5 die Kegelräder 8 und 9 vorhanden sind. Das Kegelrad 8 hält die Bedienaufnahme 7 vor.

Die Figur 7 zeigt den Türschließer 3 in einer perspektivischen Ansicht, wobei die Montageseite 11 zu erkennen ist. Der Ventilblock 5 und das Magnetventil 6 sind am dem Türschließer 3 angeordnet.

Die Figur 8 zeigt eine Explosionszeichnung. Hierbei sind Einzelteile dargestellt, die im Ventilblock 5 montiert werden. Aus Gründen der Übersicht sind die Kegelräder 8 und 9 sowie der Flansch 15, das Magnetventil 6 und die Frontfläche 10 des Türschließers 3 sowie Schrauben 16 angegeben.

Bei einer Türblattmontage des Türschließers 3 ist es erforderlich, einen Abstand X einzuhalten, da die Öffnungsmomente sowie die Schließmomente in Abhängigkeit von diesem Abstand X stehen. Der Abstand X bezieht sich auf den Drehpunkt der Tür 2 und der Antriebdrehsachse 14 des Antriebs 12, an dem die Kopplung zur Gleitschiene 4 oder zu einem Scherengestänge stattfindet. Je größer der Abstand X vom Drehpunkt der Tür 2 gewählt wird, umso höher sind Öffnungsmoment und Schließmomente. Wird der Abstand X vom Drehpunkt der Tür 2 kleiner als der Abstand X gewählt, so ergibt sich ein geringeres Öffnungsmoment sowie Schließmoment.

Bei Brandschutztüren bestehen Anwendungsgebiete, die es erforderlich machen, dass der Türschließer 3 unterschiedliche Momente abdecken muss, welches dazu führt, dass der Türschließer 3 einen Federkraftspeicher aufweist, der durch eine Federkraftverstellung zu bedienen ist. Durch die Federkraftverstellung wird der Federkraftspeicher auf die jeweils geforderte Kraft eingestellt, um die relevante Brandschutztür im Bedarfsfall funktionssicher schließen zu können.

Der Türschließer 3 weist ein Magnetventil 6 auf, welches dafür sorgt, dass der Federkraftspeicher an der Stelle gehalten wird, bis zu der die Brandschutztür bei Betätigung nach Entzugnahme der Stromzufuhr erstmalig geöffnet wurde. Wird die Brandschutztür von Hand bis zu einem Winkel von beispielsweise 65° geöffnet, so wird gleichzeitig der Federkraftspeicher gespannt, wobei das Magnetventil 6 in Verbindung eines Fluid, welches im Gehäuse des Türschließers 3 vorhanden ist, den Federkraftspeicher an dieser gespannten Stelle gespannt hält, wodurch ein Freilauf der Brandschutztür in dem Bereich 0° bis in diesem Fall 65° gewährleistet wird. Wird die Brandschutztür in diesem Fall im weiteren Betrieb über 65° geöffnet, beispielsweise zu einem Öffnungswinkel von 120°, so wird der Federkraftspeicher weiter gespannt und durch das Magnetventil 6 an dieser neu gespannten Stelle gespannt gehalten, wodurch ein Freilauf der Brandschutztür in dem Bereich 0° bis 120° gewährleistet wird.

Dieser Freilauf wird solange vorgehalten, bis das Magnetventil 6 entstromt wird. In diesem Fall wird der Federkraftspeicher freigegeben und schließt die Brandschutztür.

Ein Anwendungsfall wird beispielsweise in Krankenhäuser vorgesehen. Dort wird eine Brandschutztür am Morgen eines Tages erstmalig bis zu einem Öffnungswinkel von beispielsweise 180° geöffnet, wodurch die Brandschutztür den Tag über im Freilauf verbleibt. Zur Nachtruhe wird das Magnetventil 6 des Türschließers 3 nicht mehr bestromt, welches den Federkraftspeicher frei gibt, um die Brandschutztür sicher zu schließen. Tritt während des Freilaufes der Brandschutztür ein Brand auf, so wird dem Magnetventil 6 automatisch der Strom entzogen, welches dazu führt, dass der Federkraftspeicher freigegeben wird, um die Brandschutztür sicher zu schließen.

Bei der vorliegenden Erfindung sind der Abstand X unter Berücksichtigung optimaler Öffnungsmomente und Schließmomente sowie die Verwendung einer Federkraftverstellung und einem Magnetventil 6 derart angeordnet, dass im Anschluss an dem Federraum 17 ein Ventilblock 5 angeordnet ist, der ein Getriebe zur Bedienung der Federkraftverstellung sowie das Magnetventil 6 aufweist, welches mit dem Federkraftspeicher in Wirkverbindung steht. Hierbei weist das Getriebe ein Kegelradgetreibe auf, welches zwei Kegelräder 8, 9 beinhaltet. Das Kegelrad 8 besitzt eine Bedienaufnahme 7 für ein Werkzeug, um das Kegelrad 8 um seine Drehachse drehen zu können, wobei das Kegelrad 9 ebenfalls betätigt wird, da das Kegelrad 8 mit dem Kegelrad 9 in Wirkverbindung steht, wodurch die Federkraftverstellung durch den Flansch 15, der mit dem Kegelrad 9 in Wirkverbindung steht, betätigt wird. Die Bedienaufnahme 7 ist frontseitig am Freilauftürschließer 3 angeordnet, damit die Ferderkraftverstellung grundsätzlich frontseitig bedient werden kann, unabhängig davon, ob der Türschließer an einer DIN rechts Tür oder DIN links Tür angeordnet ist. Die Drehachse des Zahnrades 8 sowie die Antriebsdrehachse 14 stehen in einem Winkel von 90° zueinander.

Die Frontseite des Türschließers 3 beinhaltet die Frontfläche 10, welche die gegenüberliegende Seite der Montageseite 11 darstellt, wobei die Montageseite 11 die Seite beinhaltet, die an der Tür 2 oder am Rahmen 1 anliegt. Die Montageseite 11 und die Antriebsdrehachse 14 sind parallel zueinander.

Der Ventilblock 5 wird mit Schrauben 16 an das Gehäuse des Türschließers 3 angeschraubt. Um weitere Komponenten wie beispielsweise eine Rauchmeldeeinheit integrieren zu können, wird eine solche Komponente modulartig an den Ventilblock 5 angeordnet.
Somit ist gewährleistet, dass ein unter Berücksichtigung der Momente in Öffnungsrichtung als auch in Schließrichtung optimaler Abstand X eingehalten werden kann, wobei der Türschließer 3 mit einem Magnetventil 6 eine zu jeder Zeit zugängliche Federkraftverstellung aufweist.

### Bezugszeichenliste

- 1: Türrahmen
- 2: Tür
- 3: Türschließer
- 4: Gleitschiene
- 5: Ventilblock
- 6: Magnetventil
- 7: Bedienaufnahme
- 8: Kegelrad
- 9: Kegelrad
- 10: Frontfläche
- 11: Montageseite
- 12: Antrieb
- 13: Drehachse
- 14: Antriebsdrehachse
- 15: Flansch
- 16: Schrauben
- 17: Federraum
- X: Abstand

## Patentansprüche

1. Türschließer (3) zum Öffnen und/oder Schließen einer Tür (2), mit zumindest einem Magnetventil (6), wobei das Magnetventil (6) auf der Federseite des Türschließers (3) angeordnet ist,
mit einer Schließerwelle, die mit der Tür (2) koppelbar ist, mit zumindest einem Kolben, der mit der Schließerwelle in Wirkverbindung steht und innerhalb eines Gehäuses des Türschließers bewegbar ist,
zumindest einer Feder, die in einem Federraum (17) des Gehäuses angeordnet ist, wobei im Anschluss an den Federraum (17) ein Ventilblock (5) mit dem Magnetventil (6) an dem Gehäuse angeordnet ist und wobei der Ventilblock (5) Vorkehrungen zur Aufnahme weiterer Komponenten, wie z.B. einer Rauchmeldeeinheit, aufweist **gekennzeichnet durch** eine Federverstellung, die mit der Feder in Wirkverbindung steht,
wobei in dem Ventilblock (5) ein Getriebe (8,9) vorhanden ist, welches durch einen Flansch (15) mit der Federkraftverstellung in Wirkverbindung steht und von der Frontseite des Türschließers (3) aus zu bedienen ist.

2. Türschließer (3) nach Anspruch 1, **dadurch gekennzeichnet, dass** das Getriebe aus einem Kegelradgetriebe (8,9) besteht.

3. Türschließer (3) nach Anspruch 2, **dadurch gekennzeichnet, dass** das Kegelradgetriebe aus mindestens zwei Kegelrädern (8, 9) besteht.

4. Türschließer (3) nach Anspruch 3, **dadurch gekennzeichnet, dass** an dem frontseitigen Kegelrad (8) eine Bedienaufnahme (7) vorhanden ist.

5. Türschließer (3) nach Anspruch 4, **dadurch gekennzeichnet, dass** die Drehachse des Kegelrades (8) und die Antriebsdrehachse (14) einen Winkel von 90° zueinander besitzen.

6. Türschließer (3) nach Anspruch 1, **dadurch gekennzeichnet, dass** der Ventilblock (5) an das Gehäuse des Türschließers (3) angeschraubt ist.

7. Türschließer (3) nach Anspruch 6, **dadurch gekennzeichnet, dass** an dem Ventilblock (5) modulartig weitere Komponenten anzuordnen sind.

## Claims

1. A door closer (3) for opening and/or for closing a door (2) with at least one magnetic valve (6), wherein the magnetic valve (6) is disposed on the spring side of the door closer (3),
with a closer shaft, which can be coupled to the door (2), with at least one piston, which is in operative connection with the closer shaft and is movable within a housing of the door closer,
at least one spring, which is disposed in a spring compartment (17) of the housing, wherein contiguous to the spring compartment (17), a valve block (5) with a magnetic valve (6) is disposed at the housing, and wherein the valve block (5) is provided with means for accommodating further components, such as a smoke detector for example, **characterized by** a spring adjusting device, which is in operative connection with the spring, wherein a transmission (8, 9) is provided in the valve block (5), which transmission via a flange (15) is in operative connection with the spring force adjusting device and can be manipulated from the frontal side of the door closer (3).

2. The door closer (3) according to claim 1, **characterized in that** the transmission consists of a bevel gear (8, 9).

3. The door closer (3) according to claim 2, **characterized in that** the bevel gear consists of at least two bevel pinions (8, 9).

4. The door closer (3) according to claim 3, **characterized in that** a manipulation reception (7) is provided at the frontal side of the bevel pinion (8).

5. The door closer (3) according to claim 4, **characterized in that** the axis of rotation of the bevel pinion (8) and the axis of rotation (14) of the drive include an angle of 90° between each other.

6. The door closer (3) according to claim 1, **characterized in that** the valve block (5) is screwed to the housing of the door closer (3).

7. The door closer (3) according to claim 6, **characterized in that** further components can be disposed at the valve block (5) in a modular manner.

## Revendications

1. Ferme-porte (3) pour ouvrir et/ou pour fermer une porte (2), avec au moins une électrovanne (6), l'électrovanne (6) étant agencée du côté ressort du ferme-porte (3),
avec un arbre de fermeture, qui peut être accouplé à une porte (2), avec au moins un piston, qui est en connexion opérationnelle avec l'arbre de fermeture et qui peut être déplacé à l'intérieur d'un boîtier du ferme-porte,
au moins un ressort, qui est agencé dans un compartiment à ressorts (17) du boîtier, en continuation du compartiment à ressort (17), un bloc-valve (5) avec l'électrovanne (6) étant agencé sur le boîtier et le bloc-valve (5) possédant des dispositifs pour recevoir d'autres composants, comme par exemple une unité de détection de fumées, **caractérisé par** un dispositif d'ajustement de ressort, qui est en connexion opérationnelle avec le ressort, un engrenage (8, 9) étant prévu dans le bloc-valve (5) lequel engrenage, par l'intermédiaire d'une bride, étant en connexion opérationnelle avec le dispositif d'ajustement de ressort et peut être manipulé depuis la face frontale du ferme-porte (3).

2. Ferme-porte (3) selon la revendication 1, **caractérisé en ce que** l'engrenage consiste en un engrenage conique (8, 9).

3. Ferme-porte (3) selon la revendication 2, **caractérisé en ce que** l'engrenage conique consiste en au moins deux roues coniques (8, 9).

4. Ferme-porte (3) selon la revendication 3, **caractérisé en ce qu**'une réception de manipulation (7) est prévue sur la roue conique (8) de la face frontale.

5. Ferme-porte (3) selon la revendication 4, **caractérisé en ce que** l'axe de rotation de la roue conique (8) et l'axe de rotation de l'entraînement (14) comprennent un angle de 90° l'une par rapport à l'autre.

6. Ferme-porte (3) selon la revendication 1, **caractérisé en ce que** le bloc-valve (5) est vissé sur le boîtier du ferme-porte (3).

7. Ferme-porte (3) selon la revendication 6, **caractérisé en ce que** d'autre composants peuvent être agencés de façon modulaire sur le bloc-valve (5).
